# EUROPÄISCHE PATENTSCHRIFT

(11) **EP 1 477 624 B1**
(45) Veröffentlichungstag und Bekanntmachung des Hinweises auf die Patenterteilung: **28.12.2005**
(21) Anmeldenummer: 04010522.3
(22) Anmeldetag: 04.05.2004
(51) Int. Cl.: E04H 12/22, E01F 9/011

(54) **Stellfuss**
Adjustable support
Support réglable

(30) Priorität: 12.05.2003 DE 20307440 U
(43) Veröffentlichungstag der Anmeldung: 17.11.2004
(73) Patentinhaber: Rixen, Wolfgang, Dipl.-Ing., 42699 Solingen (DE); Pies, Gerrit, 42699 Solingen (DE)
(72) Erfinder: Rixen, Wolfgang, Dipl.-Ing., 42699 Solingen (DE); Pies, Gerrit, 42699 Solingen (DE)
(74) Vertreter: Draudt, Axel Hermann Christian

(56) Entgegenhaltungen:
- DE-A- 2 449 301
- DE-A- 19 842 297
- FR-A- 2 278 881
- US-A- 4 923 157
- US-A- 5 029 820

## Beschreibung

Die Erfindung betrifft einen Stellfuß zur Abstützung eines Profilstabes auf einem Untergrund, mit einer ersten Basisplatte, einer quer zur ersten Basisplatte verlaufenden ersten Befestigungsplatte für den Profilstab und mit einer ersten Einstelleinrichtung zur Einstellung der Neigung des Profilstabes.

Derartige Stellfüße sind allgemein bekannt. So beschreibt zum Beispiel die DE 198 42 297 einen als Sockel bezeichneten Stellfuß zur Befestigung von Profilstäben. Der Sockel besteht aus einer Fußplatte und zwei an der Fußplatte angeformten Wänden, die winklig zueinander stehen, wobei die Wände an mindestens einem Profilstab befestigt sind. Des weiteren weist dieser Sockel eine im weitesten Sinne als Einstelleinrichtung zu bezeichnende Vorrichtung auf zur Einstellung der Neigung des Profilstabes. Ebenfalls beschreibt US4923157 einen Stellfuß in dem ein befestigter Profilstab eine einzige Stellposition habenkann.

Dazu ist es allerdings notwendig, zur Änderung der Winkelstellung des Profilstabes Unterlegscheiben zwischen den Untergrund und den Flächenabschnitten der Fußplatte einzufügen.

Dies ist nicht nur mühsam, sondern auch noch abhängig von den Stärken dieser Unterlegscheiben, so daß diese Winkelstellung höchstens abschnittsweise und nicht fein genug eingestellt werden kann.

Des weiteren gibt es Stellfüße, die aus einer Basisplatte bestehen, an deren vier Ecken Stützfüße mittels Schrauben in der Höhe verstellbar sind.

Auch die Winkeländerung zum Untergrund bzw. die Winkelveränderung des daran angeschlossenen Profilstabes ist äußerst mühsam, da dazu zunächst Kontermuttern gelöst und die Schrauben mühsam justiert werden müssen, bis die gewünschte Winkellage erreicht ist.

Der Erfindung liegt daher die Aufgabe zugrunde, einen Stellfuß der eingangs genannten Art anzugeben, der mit technisch einfachen Mitteln ein sicheres und gleichzeitig leichtes Einstellen der Neigung des Profilstabes ermöglicht.

Diese Aufgabe wird bei einem Stellfuß der eingangs genannten Art erfindungsgemäß dadurch gelöst, daß die Einstelleinrichtung eine erste Stellplatte aufweist, die quer zur Befestigungsplatte in Längsrichtung der Basisplatte verläuft und deren Neigung zur Basisplatte einstellbar ist.

Der Kern der Erfindung besteht darin, daß im wesentlichen durch Veränderung der Neigung der Stellplatte zur Basisplatte auch die Neigung der Befestigungsplatte und somit auch die Neigung des daran befestigten Profilstabes sich ändert.

Dies ist zwar auf vielfachen Wegen möglich, beispielsweise durch Verschieben von Keilen zwischen der Basisplatte und der Stellplatte, eine besonders feine und einfache Neigungseinstellung ist aber dadurch gegeben, daß die Neigung der Befestigungsplatte zur Basisplatte mittels einer in der Nähe des freien Endes der Stellplatte angeordneten ersten Stellschraube einstellbar ist, die sich an der Basisplatte abstützt oder darin aufgenommen ist.

Dabei kann es vorgesehen werden, daß die freien Enden der Befestigungsplatte und der Stellplatte mittels einer ersten Stützplatte lösbar oder unlösbar verbunden sind.

Oftmals kann es unerwünscht sein, daß die Stirnfläche des zu befestigenden Profilstabs direkt auf dem Untergrund aufliegt. Dann ist es vorteilhaft, wenn zur Auflage der Stirnseite des Profilstabes die Basisplatte eine Auflageplatte aufweist, die entgegengesetzt zur Stellplatte sich erstreckt und die Basisplatte verlängert.

Falls die Stirnfläche des Profilstabes relativ bündig auf der Auflageplatte aufliegt, ist es zwar immer noch möglich, Neigungsveränderungen vorzunehmen, aber lediglich in einem gewissen engen Rahmen. Eine verbesserte Einstellmöglichkeit der Neigung ist aber dann gegeben, wenn die Auflageplatte auf der im montierten Zustand zum Profilstab weisenden Oberfläche derart ausgebildet ist, daß der Profilstab mindestens in Längsrichtung der Auflageplatte neigbar ist.

Mit Hilfe des bisher beschriebenen Stellfußes ist es möglich die Neigung des Profilstabes in Längsrichtung der Basisplatte zu verändern. Dies ist an sich völlig ausreichend, wenn es nicht darauf ankommt, wie der Profilstab bzw. der Stellfuß auf dem Untergrund angeordnet werden soll. Falls dies aber vorgegeben ist, da die Profilstäbe eine bestimmte Positionierung und auch Ausrichtung aufweisen sollen, ist es vorteilhaft, eine zweite Einstelleinrichtung vorzusehen, bestehend aus einer zweiten Basisplatte, einer quer zur zweiten Basisplatte verlaufenden Befestigungsplatte, wobei die zweiten Einstelleinrichtung eine zweite Stellplatte aufweist, die quer zur zweiten Befestigungsplatte in Längsrichtung der zweiten Basisplatte verläuft und deren Neigung zur zweiten Basisplatte und quer zur ersten Befestigungsplatte positionierbar ist.

Diese zweite Einstelleinrichtung kann genauso wie die erste Einstelleinrichtung mit Ausnahme der Auflageplatte ausgestaltet sein. Es ist also möglich, daß die Neigung der zweiten Befestigungsplatte zur zweiten Basisplatte mittels einer in der Nähe des freien Endes der zweiten Stellplatte angeordneten zweiten Stellschraube einstellbar ist, die sich an der zweiten Basisplatte abstützt oder darin aufgenommen ist.

Des weiteren ist es dabei auch vorgesehen, daß die dreien Enden der zweiten Befestigungsplatte und der zweiten Stellplatte mittels einer zweiten Stützplatte lösbar oder unlösbar verbunden sind.

Oftmals ist es ausreichend, den Stellfuß lediglich auf den Untergrund aufzusetzen. Häufig tritt aber doch das Bedürfnis auf, diesen Stellfuß fest mit dem Untergrund zu verankern. Dann ist es vorteilhaft, wenn die ersten bzw. zweiten Basisplatten am Untergrund befestigbar sind.

Falls die zweite Einstelleinrichtung verwandt wird, ist es aus Stabilitäts- und Festigkeitsgründen vorteilhaft, wenn die Auflageplatte eine Öffnung aufweist, die einen entsprechend geformten Vorsprung aufnimmt, der auf der Seite der zweiten Befestigungsplatte die zweite Basisplatte verlängert.

Dadurch ist es einfach möglich, lediglich durch Einschieben dieses Vorsprunges in die entsprechende Öffnung die zweite Einstelleinrichtung positionsmäßig zur ersten Einstelleinrichtung zu fixieren.

Es gibt eine Vielzahl von Möglichkeiten, den Profilstab an die Befestigungsplatte bzw. -platten anzuschließen. Dabei sind beispielsweise Klammern oder auch Klebeverbindungen denkbar. Besonders einfach und auch vorteilhaft ist es aber, den Profilstab mittels Bolzen an die erste Befestigungsplatte bzw. auch an die zweite Befestigungsplatte anzuschließen. Dazu ist es vorgesehen, daß die ersten und zweiten Befestigungsplatten mit Löchern versehen sind, die zur Aufnahme von Befestigungsbolzen für den Profilstab dienen.

Selbstverständlich können alle handelsüblichen und auch denkbaren Profilstäbe mit Hilfe dieses Stellfußes bezüglich ihrer Winkellage im Raum eingestellt werden. Eine besonders elegante Möglichkeit ist aber gegeben, wenn die Befestigungsbolzen in Halteteilen, zum Beispiel Nutensteine greifen, die in längsverlaufenden und hinterschnittenen Nuten des Profilstabes angeordnet sind.

Dieser Stellfuß kann auf vielerlei Arten hergestellt werden. Vorteilhaft ist es aber, wenn er mittels Spritzgießen oder Strangpressen hergestellt ist.

Auch ist die Auswahlmöglichkeit bezüglich des Materials für den Stellfuß groß. Als vorteilhaft hat es sich aber erwiesen, wenn er aus Kunststoff oder Metall oder einer Kombination aus beidem besteht.

Erfindungsgemäß ist es daher möglich, lediglich durch einfaches Verdrehen von den Stellschrauben die Winkellage des Profilstabes sicher, sehr fein und auch einfach einzustellen.

Weitere Vorteile und Merkmale der Erfindung aus der folgenden Beschreibung mehrerer Ausführungsbeispiele sowie aus den Zeichnungen, auf die Bezug genommen wird. Es zeigen:
Fig.1 eine perspektivische Darstellung des Stellfußes mit daran befestigtem Profilstab;
Fig.2 eine zweite Einstelleinrichtung für den Stellfuß gemäß Fig.1; und
Fig.3 eine perspektivische Ansicht bestehend aus einer montierten Kombination der Gegenstände gemäß den Fig.1 und 2.

Anhand der Fig.1 bis 3 werden nunmehr mehrere Ausführungsbeispiele eines Stellfußes 10 näher beschrieben. Dabei beziehen sich gleiche Bezugszeichen auf gleiche zumindest ähnlich wirkende Merkmale, sofern nichts anderes ausgesagt ist.

Der Stellfuß 10 zur Abstützung eines Profilstabes 12 auf einem Untergrund besteht aus einer Basisplatte 14, an der quer dazu verlaufend eine Befestigungsplatte 16 angeschlossen ist. Diese Grundeinheit besteht daher aus einem von der Seite betrachteten Winkel.

An diese Befestigungsplatte 16 kann der Profilstab 12 angeschlossen werden.

Des weiteren ist der Stellfuß 10 mit einer ersten Einstelleinrichtung 18 ausgestattet, die zur Einstellung der Neigung des Profilstabes 12 in Richtung der Längsachse der Basisplatte 14 dient.

Dazu weist die Befestigungsplatte 16 eine erste Stellplatte 20 auf, die quer zur Befestigungsplatte 16 in Längsrichtung der Basisplatte 14 verläuft. Diese Stellplatte 20 ist in dem gezeigten Ausführungsbeispiel einstückig mit der Befestigungsplatte 16 ausgebildet.

Es ist aber auch möglich, was in den Figuren nicht gezeigt ist, diese Stellplatte 20 an der Befestigungsplatte 16 über Schraubverbindungen oder Schweißverbindungen oder ähnlichem zu befestigen.

Die Einstellbarkeit der Neigung der Stellplatte 20 bezüglich der Basisplatte 14 erfolgt bei dem gezeigten Ausführungsbeispiel mittels einer ersten Stellschraube 22, die in der Nähe des freien Endes der Stellplatte 20 angeordnet und sich an der Basisplatte 40 abstützt oder darin aufgenommen ist.

Zur besseren Kraftübertragung auf die Befestigungsplatte 16 sind die freien Enden der Befestigungsplatte 16 und der Stellplatte 20 mittels einer ersten Stützplatte 24 lösbar oder wie in den Figuren gezeigt unlösbar verbunden. Dabei ist die erste Stellschraube 22 zwischen dem freien Ende der Stellplatte 20 und dem Ansatz der Stützplatte 24 angeordnet.

Diese bis hierhin beschriebene Anordnung des Stellfußes 10 ist an und für sich ausreichend, um die Neigung bzw. Winkellage des Profilstabes 12 festzulegen und einzustellen. Dabei liegt die Stirnseite des Profilstabes 12 auf dem Untergrund auf und die Basisplatte 14 ist gegebenenfalls mit dem Untergrund fest verbunden.

Eine bessere Standstabilität ist aber dann gegeben, wenn zur Auflage der Stirnseite des Profilstabes 12 die Basisplatte 14 eine Verlängerung in Form einer Auflageplatte 26 aufweist, die entgegengesetzt zur Stellplatte 20 sich erstreckt.

Diese Auflageplatte 26 weist auf der im montierten Zustand zum Profilstab 12 weisenden Oberfläche eine in diesem Falle rampenförmige Neigung auf, so daß der Profilstab 12 zumindest in Längsrichtung der Auflageplatte 26 neigbar ist, aber dennoch ausreichend darauf sich abstützt.

Dies kann aber auch noch, was in den Figuren nicht gezeigt ist, durch eine gewisse Balligkeit dieser Oberfläche der Auflageplatte 26 sichergestellt werden. Es ist lediglich zu gewährleisten, daß die Stirnfläche des Profilstabes 12 ohne große Kraftaufwendung und ohne plastische Veränderung neigungsmäßig bezüglich der Auflageplatte 26 einstellbar ist

Mit Hilfe der bis dahin beschriebenen Ausführungsbeispielen ist es möglich, die Winkellage des Profilstabes 12 im Raum einzustellen, wenn es auf die Positionierung des Stellfußes 10 auf dem Untergrund nicht ankommt. Dieser Stellfuß 10 kann daher dann so gedreht werden, daß der Profilstab 12 lotrecht zum Untergrund sich erstreckt.

Oftmals ist es aber notwendig, daß der Profilstab 12 eine bestimmte Position auf dem Untergrund bzw. im Raum einnimmt bzw. einnehmen muß.

Um dabei dann die Winkellage des Profilstabes 12 fein und sicher einstellen zu können, ist eine zweite Einstelleinrichtung 28 vorgesehen, die mit Ausnahme der Auflageplatte 26 ähnlich wie der Stellfuß 10 der ersten beiden Ausführungsbeispiele ausgeführt ist.

Diese zweite Einstelleinrichtung 28 besteht daher aus einer zweiten Basisplatte 30 einer quer zur zweiten Basisplatte 30 verlaufenden zweiten Befestigungsplatte 32 und aus einer zweiten Stellplatte 34. Diese zweite Stellplatte 34 verläuft quer zur zweiten Befestigungsplatte 32 in Längsrichtung der zweiten Basisplatte 30. Die Neigung der zweiten Stellplatte 34 ist ebenfalls einstellbar, und zwar über eine zweite Stellschraube 36, die in der Nähe des freien Endes der zweiten Stellplatte 34 angeordnet ist und sich auf der zweiten Basisplatte 30 abstützt oder in dieser aufgenommen ist.

Auch in diesem Fall sind die freien Enden der zweiten Befestigungsplatte 36 und der zweiten Stellplatte 34 mittels einer zweiten Stützplatte 38 in gleicher Weise wie in den oben beschriebenen Ausführungsbeispielen verbunden. Diese zweite Einstelleinrichtung 20 ist quer zur ersten Befestigungsplatte 16 positionierbar, so daß zwei einander benachbarte Flächen des Profilstabes 12 an die erste Befestigungsplatte 16 bzw. an die zweite Befestigungsplatte 32 anschließbar sind.

Ähnlich wie bei dem ersten beschriebenen Ausführungsbeispiel kann es ausreichend sein, die zweite Einstelleinrichtung 28 lediglich wie oben beschrieben zu positionieren und gegebenenfalls mit dem Untergrund zu verankern.

Eine bessere Stabilität, vor allen Dingen aber auch eine genaue Positionierung ist dann gegeben, wenn die Auflageplatte 26 eine Öffnung 40 aufweist, die einen entsprechend geformten Vorsprung 42 aufnehmen kann. Dieser Vorsprung 42 ist quasi eine Verlängerung der zweiten Basisplatte 30 und erstreckt sich auf der Seite der zweiten Befestigungsplatte 32.

Dabei kann die Passung des Vorsprungs 42 mit der Öffnung 40 vollständig formschlüssig sein, so daß zur Einstellung der Neigung mittels der zweiten Einstelleinrichtung 28 dieser Vorsprung 42 ebenfalls etwas geneigt bzw. gebogen wird. Allerdings ist es aber auch möglich, die Passung des Vorsprungs 42 in der Öffnung 40 so auszugestalten, daß eine Lageveränderung des Vorsprungs 42 ohne dessen plastische Verformung möglich ist.

Wenn es auf eine feste Positionierung des Stellfußes 10 gegebenenfalls zusammen mit der zweiten Einstelleinrichtung 28 ankommt, sollte der Stellfuß 10, können insbesondere die erste Basisplatte 14, die Auflageplatte 26 und auch die zweite Basisplatte 30 mit dem Untergrund verbindbar sein. Dazu sind an den freien Enden der ersten Basisplatte 14, der Auflageplatte 26 und der zweiten Basisplatte 30 Durchgangslöcher 48 vorgesehen, die nicht dargestellte Befestigungsbolzen aufnehmen, die dann gegebenenfalls mit Dübeln in den Untergrund eingreifen.

Für die Befestigung des Profilstabes 12 an der ersten Befestigungsplatte 16 bzw. an der zweiten Befestigungsplatte 32 weisen diese Befestigungsplatten 16 bzw. 32 Löcher 44 auf, durch die Befestigungsbolzen 50 hindurchgreifen können.

Diese Befestigungsbolzen 50 können entweder direkt in den Profilstab 12 beispielsweise als selbstschneidende Schrauben eingreifen. Vielfach werden aber andere Profilstäbe 12 verwandt, die mit längsverlaufenden hinterschnittenen Nuten 46 versehen sind. In diesen Nuten 46 können dann Halteteile vorgesehen werden, die beispielsweise Nutensteine sind, in die dann die Befestigungsbolzen 50 eingreifen.

Alle Ausführungsbeispiele des Stellfußes 10 können mittels Spritzgießen oder Strangpressen hergestellt werden, wobei als Material Kunststoff oder Metall oder eine Kombination daraus gewählt werden kann. Es sind aber auch andere Materialien und Herstellungsmöglichkeiten vorhanden.

Mit dem erfindungsgemäßen Stellfuß 10 ist es möglich, die Winkellage eines Profilstabes 12 im Raum fein, sicher bzw. stabil und vor allen Dingen einfach einzustellen.

### Bezugszeichenliste:

- 10: Stellfuß
- 12: Profilstab
- 14: Basisplatte
- 16: erste Befestigungsplatte
- 18: erste Einstelleinrichtung
- 20: Stellplatte
- 22: erste Stellschraube
- 24: erste Stützplatte
- 26: Auflageplatte
- 28: zweite Einstelleinrichtung
- 30: zweite Basisplatte
- 32: zweite Befestigungsplatte
- 34: zweite Stellplatte
- 36: zweite Stellschraube
- 38: zweite Stützplatte
- 40: Öffnung
- 42: Vorsprung
- 44: Löcher
- 46: Nut
- 48: Durchgangslöcher
- 50: Bolzen, Befestigungsbolzen

## Patentansprüche

1. Stellfuß (10) zur Abstützung eines Profilstabes (12) auf einem Untergrund, mit einer ersten Basisplatte (14), einer quer zur ersten Basisplatte (14) verlaufenden ersten Befestigungsplatte (16) für den Profilstab (12) und mit einer ersten Einstelleinrichtung (18) zur Einstellung der Neigung des Profilstabes (12), wobei die Einstelleinrichtung (18) eine erste Stellplatte (20) aufweist, die quer zur ersten Befestigungsplatte (16) in Längsrichtung der ersten Basisplatte (12) veräuft **dadurch gekenzeichnet daß** die Neigung der ersten Stellplate (20) zur ersten Basisplatte (14) einstellbar ist.

2. Stellfuß nach Anspruch 1, **dadurch gekennzeichnet, daß** die Neigung der Befestigungsplatte (16) zur Basisplatte (14) mittels einer in der Nähe des freien Endes der Stellplatte (20) angeordneten ersten Stellschraube (22) einstellbar ist, die sich an der Basisplatte (14) abstützt oder darin aufgenommen ist.

3. Stellfuß nach Anspruch 1 oder 2, **dadurch gekennzeichnet, daß** die freien Enden der Befestigungsplatte (16) und der Stellplatte (20) mittels einer ersten Stützplatte (24) lösbar oder unlösbar verbunden sind.

4. Stellfuß nach einem der Ansprüche 1 bis 3, **dadurch gekennzeichnet, daß** zur Auflage der Stirnseite des Profilstabes (12) die Basisplatte (14) eine Auflageplatte (26) aufweist, die entgegengesetzt zur Stellplatte (20) sich erstreckt und die Basisplatte (14) verlängert.

5. Stellfuß nach Anspruch 4, **dadurch gekennzeichnet, daß** die Auflageplatte (26) auf der im montierten zustand zum Profilstab (12) weisenden Oberfläche derart ausgebildet ist, daß der Profilstab (12) mindestens in Längsrichtung der Auflageplatte (26) neigbar ist.

6. Stellfuß nach einem der Ansprüche 1 bis 5, **gekennzeichnet durch** eine zweite Einstelleinrichtung (28) mit einer zweiten Basisplatte (30), einer quer zur zweiten Basisplatte (30) verlaufenden zweiten Befestigungsplatte (32), wobei die zweiten Einstelleinrichtung (28) eine zweite Stellplatte (34) aufweist, die quer zur zweiten Befestigungsplatte (32) in Längsrichtung der zweiten Basisplatte (30) verläuft und deren Neigung zur zweiten Basisplatte (30) und quer zur ersten Befestigungsplatte (16) positionierbar ist.

7. Stellfuß nach Anspruch 6, **dadurch gekennzeichnet, daß** die Neigung der zweiten Befestigungsplatte (32) zur zweiten Basisplatte (30) mittels einer in der Nähe des freien Endes der zweiten Stellplatte (34) angeordneten zweiten Stellschraube (36) einstellbar ist, die sich an der zweiten Basisplatte (30) abstützt oder darin aufgenommen ist.

8. Stellfuß nach Anspruch 6 oder 7, **dadurch gekennzeichnet, daß** die freien Enden der zweiten Befestigungsplatte (32) und der zweiten Stellplatte (34) mittels einer zweiten Stützplatte (38) lösbar oder unlösbar verbunden sind.

9. Stellfuß nach einem der Ansprüche 1 bis 8, **dadurch gekennzeichnet, daß** die ersten bzw. zweiten Basisplatten (14,30) am Untergrund befestigbar sind.

10. Stellfuß nach einem der Ansprüche 4 bis 9, **dadurch gekennzeichnet, daß** die Auflageplatte (26) eine Öffnung (40) aufweist, die einen entsprechend geformten Vorsprung (42) aufnimmt, der auf der Seite der zweiten Befestigungsplatte (32) die zweite Basisplatte (30) verlängert.

11. Stellfuß nach einem der Ansprüche 1 bis 10, **dadurch gekennzeichnet, daß** die ersten und zweiten Befestigungsplatten (16,32) mit Löchern (44) versehen sind, die zur Aufnahme von Befestigungsbolzen (50) für den Profilstab (12) dienen.

12. Stellfuß nach Anspruch 11, **dadurch gekennzeichnet, daß** die Befestigungsbolzen (50) in Halteteilen, zum Beispiel Nutensteine greifen, die in längsverlaufenden und hinterschnittenen Nuten (46) des Profilstabes (12) angeordnet sind.

13. Stellfuß nach einem der Ansprüche 11 oder 12, **dadurch gekennzeichnet, daß** er mittels Spritzgießen oder Strangpressen hergestellt ist.

14. Stellfuß nach einem der Ansprüche 1 bis 13, **dadurch gekennzeichnet, daß** er aus Kunststoff oder Metall oder einer Kombination aus beidem besteht.

## Claims

1. Adjusting foot (10) for supporting a profile bar (12) on a base surface, having a first base plate (14), a first fastening plate (16), which extends transversely with respect to the first base plate (14), for the profile bar (12), and having a first adjusting device (18) for adjusting the inclination of the profile bar (12), wherein the adjusting device (18) comprises a first adjusting plate (20) which extends transversely with respect to the first fastening plate (16) in the longitudinal direction of the first base plate (12), **characterised in that** the inclination of the first adjusting plate (20) can be adjusted with respect to the first base plate (14).

2. Adjusting foot as claimed in claim 1, **characterised in that** the inclination of the fastening plate (16) with respect to the base plate (14) can be adjusted by means of a first adjusting screw (22) which is disposed in proximity to the free end of the adjusting plate (20) and which is supported on the base plate (14) or is received therein.

3. Adjusting foot as claimed in claim 1 or 2, **characterised in that** the free ends of the fastening plate (16) and the adjusting plate (20) are connected in a releasable or non-releasable manner by means of a first support plate (24).

4. Adjusting foot as claimed in any one of claims 1 to 3, **characterised in that** in order to support the end side of the profile bar (12) the base plate (14) comprises a bearing plate (26) which extends in the opposite direction to the adjusting plate (20) and lengthens the base plate (14).

5. Adjusting foot as claimed in claim 4, **characterised in that** the bearing plate (26) is formed on the surface, which in the mounted state points faces towards the profile bar (12), such that the profile bar (12) can be inclined at least in the longitudinal direction of the bearing plate (26).

6. Adjusting foot as claimed in any one of claims 1 to 5, **characterised by** a second adjusting device (28) having a second base plate (30), a second fastening plate (32) which extends transversely with respect to the second base plate (30), wherein the second adjusting device (28) comprises a second adjusting plate (34) which extends transversely with respect to the second fastening plate (32) in the longitudinal direction of the second base plate (30) and whose inclination can be positioned with respect to the second base plate (30) and can be positioned transversely with respect to the first fastening plate (16).

7. Adjusting foot as claimed in claim 6, **characterised in that** the inclination of the second fastening plate (32) with respect to the second base plate (30) can be adjusted by means of a second adjusting screw (36) which is disposed in proximity to the free end of the second adjusting plate (34) and which is supported on the second base plate (30) or is received therein.

8. Adjusting foot as claimed in claim 6 or 7, **characterised in that** the free ends of the second fastening plate (32) and of the second adjusting plate (34) are connected in a releasable or non-releasable manner by means of a second support plate (38).

9. Adjusting foot as claimed in any one of claims 1 to 8, **characterised in that** the first or second base plates (14, 30) can be attached to the base surface.

10. Adjusting foot as claimed in any one of claims 4 to 9, **characterised in that** the bearing plate (26) comprises an orifice (40) which receives a correspondingly formed protrusion (42) which, on the side of the second fastening plate (32), lengthens the second base plate (30).

11. Adjusting foot as claimed in any one of claims 1 to 10, **characterised in that** the first and second fastening plates (16, 32) are provided with holes (44) which serve to receive fastening bolts (50) for the profile bar (12).

12. Adjusting foot as claimed in claim 11, **characterised in that** the fastening bolts (50) engage in holding parts, e.g. groove stones which are disposed in longitudinally extending and undercut grooves (46) of the profile bar (12).

13. Adjusting foot as claimed in any one of claims 11 or 12, **characterised in that** it is produced by means of injection moulding or extrusion moulding.

14. Adjusting foot as claimed in any one of claims 1 to 13, **characterised in that** it consists of synthetic material or metal or of a combination of the two.

## Revendications

1. Support réglable (10) pour supporter une barre profilée (12) sur une base, comprenant une première plaque de base (14), une première plaque de fixation (16), transversale par rapport à celle-ci, pour la barre profilée (12), et un premier dispositif de réglage (18) pour régler l'inclinaison de la barre profilée (12), le dispositif de réglage (18) comportant une première plaque de réglage (20) qui s'étend transversalement par rapport à la première plaque de fixation (16), dans le sens longitudinal de la première plaque de base (12), **caractérisé en ce que** l'inclinaison de la première plaque de réglage (20) par rapport à la première plaque de base (14) est réglable.

2. Support réglable selon la revendication 1, **caractérisé en ce que** l'inclinaison de la plaque de fixation (16) par rapport à la plaque de base (14) est réglable à l'aide d'une première vis de réglage (22) qui est disposée près de l'extrémité libre de la plaque de réglage (20) et qui est en appui contre la plaque de base (14) ou logée dans celle-ci.

3. Support réglable selon la revendication 1 ou 2, **caractérisé en ce que** les extrémités libres de la plaque de fixation (16) et de la plaque de réglage (20) sont reliées de manière amovible ou non amovible à l'aide d'une première plaque de support (24).

4. Support réglable selon l'une des revendications 1 à 3, **caractérisé en ce que** pour poser le côté frontal de la barre profilée (12), la plaque de base (14) présente une plaque d'appui (26) qui s'étend à l'opposé de la plaque de réglage (20) et qui prolonge ladite plaque de base (14).

5. Support réglable selon la revendication 4, **caractérisé en ce que** la plaque d'appui (26) est conçue, sur sa surface tournée en position montée vers la barre profilée (12), pour que celle-ci puisse être inclinée au moins dans le sens longitudinal de la plaque d'appui (26).

6. Support réglable selon l'une des revendications 1 à 5, **caractérisé par** un second dispositif de réglage (28) comprenant une seconde plaque de base (30) et une seconde plaque de fixation (32) transversale par rapport à celle-ci, le second dispositif de réglage (28) comportant une seconde plaque de réglage (34) qui s'étend transversalement par rapport à la seconde plaque de fixation (32), dans le sens longitudinal de la seconde plaque de base (30), et dont l'inclinaison par rapport à la seconde plaque de base (30) et transversalement par rapport à la première plaque de fixation (16) est positionnable.

7. Support réglable selon la revendication 6, **caractérisé en ce que** l'inclinaison de la seconde plaque de fixation (32) par rapport à la seconde plaque de base (30) est réglable à l'aide d'une seconde vis de réglage (36) qui est disposée près de l'extrémité libre de la seconde plaque de réglage (34) et qui est en appui contre la seconde plaque de base (30) ou logée dans celle-ci.

8. Support réglable selon la revendication 6 ou 7, **caractérisé en ce que** les extrémités libres de la seconde plaque de fixation (32) et de la seconde plaque de réglage (34) sont reliées de manière amovible ou non amovible à l'aide d'une seconde plaque de support (38).

9. Support réglable selon l'une des revendications 1 à 8, **caractérisé en ce que** les première et seconde plaques de base (14, 30) sont aptes à être fixées à la base.

10. Support réglable selon l'une des revendications 4 à 9, **caractérisé en ce que** la plaque d'appui (26) présente une ouverture (40) qui reçoit une saillie (42) d'une forme correspondante qui prolonge la seconde plaque de base (30) du côté de la seconde plaque de fixation (32).

11. Support réglable selon l'une des revendications 1 à 10, **caractérisé en ce que** les première et seconde plaques de fixation (16, 32) sont pourvues de trous (44) qui servent à recevoir des tiges de fixation (50) pour la barre profilée (12).

12. Support réglable selon la revendication 11, **caractérisé en ce que** les tiges de fixation (50) pénètrent dans des éléments de fixation, par exemple des coulisseaux, qui sont disposés dans des rainures (46) de la barre profilée (12) qui s'étendent longitudinalement et qui sont contre-dépouillées.

13. Support réglable selon la revendication 11 ou 12, **caractérisé en ce qu'**il est fabriqué par moulage par injection, ou par extrusion.

14. Support réglable selon l'une des revendications 1 à 13, **caractérisé en ce qu'**il se compose de matière plastique ou de métal ou d'une combinaison des deux.
